# EUROPÄISCHE PATENTSCHRIFT

(11) **EP 1 242 708 B1**
(45) Veröffentlichungstag und Bekanntmachung des Hinweises auf die Patenterteilung: **02.01.2008**
(21) Anmeldenummer: 00991250.2
(22) Anmeldetag: 21.12.2000
(51) Int. Cl.: E05C 19/16

(54) **ELEKTROMAGNETISCHE SCHLIESS- UND ÖFFNUNGSEINRICHTUNG FÜR SCHWENKBARE TÜRFLÜGEL**
ELECTROMAGNETIC CLOSING AND OPENING DEVICE FOR DOOR LEAVES THAT CAN BE PIVOTED
DISPOSITIF ELECTROMAGNETIQUE D'OUVERTURE ET DE FERMETURE POUR BATTANTS DE PORTE PIVOTANTS

(30) Priorität: 21.12.1999 DE 19961893
(43) Veröffentlichungstag der Anmeldung: 25.09.2002
(73) Patentinhaber: Manthey, Sascha, 13407 Berlin (DE)
(72) Erfinder: Manthey, Sascha, 13407 Berlin (DE)
(74) Vertreter: Burghardt, Dieter
(86) Internationale Anmeldenummer: PCT/EP2000/013106
(87) Internationale Veröffentlichungsnummer: WO 2001/046545

(56) Entgegenhaltungen:
- DE-U- 29 922 528
- US-A- 4 826 223
- US-A- 4 840 411
- US-A- 4 981 312
- US-A- 5 709 421

## Beschreibung

Die Erfindung betrifft eine elektrisch betätigbare Einrichtung zum Arretieren von schwenkbaren Türflügeln in Schließstellung und zum Öffnen von in Schließstellung arretierten Türflügeln, wobei der schwenkbare Türflügel durch Kraftschluß in der Schließstellung gehalten wird. Eine Einrichtung gemäß dem stand der Technik ist z.B. aus der US 4 981 312 A bekannt.

Zum Verschließen von schenkbaren Türflügeln sind allgemein Schlösser bekannt, bei denen - mechanisch oder elektromechanischer betätigt - ein bewegbarer Riegel in Schließstellung gebracht wird und durch Formschluß die Bewegung des schwenkbaren Türflügels dadurch verhindert wird, daß dieser Schließriegel in eine kulissenförmige Ausnehmung des feststehenden Türrahmens bzw. feststehenden Türflügels eingreift.

Zur Fernbedienung von Verschließeinrichtungen für schwenkbare Türflügel, bei denen die Verriegelung durch Formschluß eines verschiebbaren Riegel erfolgt, sind solche Konstruktionen bekannt, bei denen der Riegel des Verriegelungsmechanismus' über Magnetkräfte in Schließstellung gebracht wird. Eine solche Verschließeinrichtung kann sowohl in Schließ- als auch in Öffnungstellung elektrisch betätigt werden. Da diese Schließeinrichtungen für schwenkbare Türflügel außerdem eine Riegelfalle aufweisen, die den schwenbaren Türflügel in der geschlossenen Türstellung arretiert, indem diese in eine kulissenförmige Ausnehmung in der Türzarge oder in dem feststehenden Türflügel eingreift und so durch Formschluß die Riegelfalle wirksam wird. Diese Riegelfalle kann mechanisch direkt oder indirekt dadurch betätigt werden, indem der Formschluß zwischen Riegelfalle und kulissenförmiger Ausnehmung aufgehoben wird. Nicht verriegelte schwenkbare Türflügel, die in Schließstellung durch die Schloßfalle gehalten werden, können nur durch eine zusätzliche Türöffnungseinrichtung, die elektrisch betätigt werden kann, geöffnet werden. Hierzu sind zusätzliche elektromagnetisch arbeitende Türöffnungseinrichtungen bekannt, die in der Türzarge bzw. in dem festehenden Türflügel angeordnet sind. Als Türöffnungseinrichtungen sind verschiedene elektrisch betätigbare Konstruktionen bekannt, bei denen durch ein über eine Magnetspule erzeugtes magnetisches Feld ein Schließblech entriegelt wird. Nach dieser Entriegelung ist der Formschluß zwischen Riegelfalle und kulissenförmiger Ausnehmung aufhoben.

Allen bekannten Lösungen haftet der Nachteil an, daß der Bauaufwand für die Ver- und Entriegelung und für das Öffnen eines in Schließstellung gehaltenen, schwenkbaren Türflügels sehr aufwendig ist. Weiterhin sind sowohl bei den Türschlössern als auch bei den Türöffnern viele bewegliche Teile vorhanden, wodurch die Störanfälligkeit sowohl des Türschlosses als auch des Türöffnungsmechanismusses sehr groß ist.

Ziel der Erfindung ist es, die Störanfälligkeit von Türschließ- und Öffnungseinrichtungen zu reduzieren, die Kosten, den Bauauf- und Wartungsaufwand zu senken und ein sicheres Schließen eines schwenkbaren Türflügels in Schließstellung und hiernach ein sicheres Öffnen zu gewährleisten.

Der Erfindung liegt die Aufgabe zu grunde, für schwenkbare Türflügel eine Einrichtung zu entwickeln, in der sowohl die Türschließ- und Arretiereinrichtung als auch die Türöffnungseinrichtung eine Baueinheit bilden und die ein Verschließen eines schwenkbaren Türflügels, der gegen eine Türdichtung schließt, zu ermöglichen, wobei diese Kombination einer Schließ- und Öffnungseinrichtung fernbedienbar sein soll.

Diese Aufgabe wurde durch die im Anspruch 1 angegebenen technischen Merkmale gelöst. Die Unteransprüche dienen der Ausgestaltung der Erfindung.

Die Erfindung soll nachfolgend an einem Ausführungsbeispiel näher erläutert und in den zugehörigen Zeichnungen dargestellt werden:
- Fig. 1: eine Ansicht einer Außentür, die nach innen öffnet;
- Fig. 2: einen Horizontalschnitt A-A nach Fig.1 durch einen schwenkbaren Türflügel in Schließstellung mit einer Türzarge;
- Fig. 3: einen Horizontalschnitt A-A nach Fig. 1 durch einen schwenkbaren gegen eine Türdichtung schließenden Türflügel in Schließstellung
- Fig. 4: einen Längsschnitt durch eine Türzarge mit einem eingebauten erfindungsgemäß ausgebildeten elektrisch aktiven Teil der Schließ- und Öffnungseinrichtung
- Fig. 5: das elektrisch aktive Teil in einer Ansicht B nach Fig. 4
- Fig. 6: eine Magnetspule im Schnitt und Seitenansicht
- Fig. 7: eine Seitenansicht eines Gegenpolstückes mit Zwischenstück in einem Rahmen des schwenkbaren Türflügels eingebaut
- Fig. 8: ein Gegenpolstück mit Zwischenstück in Ansicht C nach Fig. 7 mit erfindungsgemäß ausgebildeten Polplatten und Zwischenstück des Gegenpolstückes
- Fig. 9: ein Gegenpolstück mit Zwischenstück in Ansicht C nach Fig. 7 mit einem erfindungsgemäß ausgebildeten nasenförmigen Vorsprung an einer Polplatte des Gegenpolstückes

In einer Türzarge 1 bzw. in einem Standflügel ist türseitig der elektrisch aktive Teil einer erfindungsgemäß ausgebildeten elektromagnetischen Schließ- und Öffnungseinrichtung installiert. Diese besteht aus einer zwei Polplatten 2; 3 aufweisenden elektromagnetischen Einrichtung, die in einer Rahmenkonstruktion 4 untergebracht ist, wobei diese auf ein Stulpblech 5 aus nicht magnetisierbarem Material, beispielsweise aus Messing montiert ist.

Diese elektromagnetische Einrichtung besteht aus einem Joch 6 und aus einer das Joch 6 umschließenden Wicklung 7 zur Erzeugung eines elektromagnetischen Feldes. Das Joch 6 ist mit zwei Polplatten 2; 3 verbunden. Diese bestehen aus einem Material, das nach Abfall des elektromagnetischen Feldes noch einen geringen Restmagnetismus aufweist.

In einem schwenkbaren Türflügel 8 befinden sich zargenseitig ein Schließgegenstück für den in der Türzarge 1 oder in dem Standflügel vorgesehenen elektrisch aktiven Teil der elektromagnetischen Schließ- und Öffnungseinrichtung. Dieses Schließgegenstück besteht aus einem aus nicht magnetisierbarem Material bestehenden Stulpblech 9, auf dem ein Rahmen 10 befestigt ist. In diesem ist ein in einem geringen Maße horizontal verschiebbares, u-förmig ausgebildetes Gegenpolstück 11 vorgesehen, das mit einer, in dem Rahmen 10 vorgesehenen Rückhohlfeder 12 verbunden ist.

Die erfindungsgemäß ausgebildete Einrichtung kann entweder als Schließvariante oder als Öffnungsvariante ausgebildet sein. Bei der Schließvariante besteht das Gegenpolstück 11 aus Weicheisen und bei Anlegen einer Spannung an die Wicklung 7 des elektrisch aktiven Teils kommt die Schließ- und Öffnungseinrichtung in eine Schließstellung. Bei der erfindungsgemäßen Öffnungsvariante besteht das Gegenpolstück 11 aus einem Permanentmagneten und der elektrisch aktive Teil der erfindungsgemäß ausgebildeten Schließ- und Öffnungseinrichtung wird zum Öffnen eines verschlossenen Türflügels benutzt, indem durch Anlegen einer Spannung an die Wicklung 7 des elektrisch aktiven Teils ein Magnetfeld erzeugt wird, bei dem gleiche Pole denen des Permanentmagneten gegenüber liegen. Hierdurch wird die Schließkraft des Permanentmagneten aufgehoben.

Das u-förmig ausgebildete Gegenpolstück 11 umschließt eine Ausnehmung. In diese ist ein Zwischenstück 13 aus nichtmagnetisierbarem Material eingesetzt, das die Polflächen des Gegenpolstückes 11 geringfügig überragt, wobei sich dieses in Richtung des elektrisch aktiven Teils der elektromagnetischen Schließ- und Öffnungseinrichtung erstreckt und dort bei geschlossenem Türflügel 2 in einen Freiraum 14 zwischen den Polplatten 2; 3 eingreift.

Bei Wegfall des durch die in der Türzarge 1 vorgesehene Schließ- und Öffnungseinrichtung erzeugten Magnetfeldes bei der Schließvariante oder durch Erzeugung eines gleichpoligen Magnetfeldes, d.h. durch Aufhebung der durch einen Permanentmagneten erzeugten Haltekräfte bei der Öffnungsvarante fällt das Gegenpolstück 11 ab und diese wird durch die Rückhohlfeder 12 in seine Ausgangspostion zurückgeführt. Die Rückhohlfeder 12 ist am hinteren Schenkel 15 des Rahmens 10 angeordnet. Mit dem Stulpblech 9 ist das Schließgegenstück in dem schwenkbaren Türflügel 8 befestigt und mittels zweier Anschlagschrauben 16 einstellbar.

Das Wirkprinzip der Einrichtung in der Schließvariante besteht darin, daß, wenn der schwenkbar angeordnete Türflügel 8 in Schließstellung gebracht worden ist, die Gegenpolflächen 17 des Gegenpolstückes 11 in den Bereich des elektromagnetischen Feldes des elektrisch aktiven Teils der Schließ- und Öffnungseinrichtung kommen und die Gegenpolflächen 17 des im schwenkbaren Türflügel 8 eingebauten, leicht beweglichen Gegenpolstückes 11 angezogen werden und den schwenkbaren Türflügel 8 in Schließstellung dadurch arretieren, daß einerseits eine kraftschlüssige Verbindung zwischen den Polflächen 18 der Polplatten 2; 3 und den Gegenpolflächen 17 des beweglichen Gegenpostückes 11 durch Schließen der elektromagnetischen Feldlinien und andererseits durch das Eingreifen des Zwischenstückes 13 in einen Freiraum 14 zwischen den Polplatten 2; 3 eine formschlüssige Verbindung entsteht. Bei der Öffnungsvariante kommen die Polflächen 18 und die Gegenpolflächen 17 durch das Magnetfeld des Permanentmagneten in Schließstellung und durch das Eingreifen des Zwischenstückes 13 in einen Freiraum 14 zwischen den Polplatten 2; 3 entsteht zusätzlich zur magnetischen Haltekraft eine formschlüssige Verbindung.

Sobald der schwenkbare Türflügel 8 gegen eine Türdichtung 19, die sich in einem Türanschlag 20 befindet, d.h. unter Ausnutzung der Elastizizät dieser Türdichtung 19 dicht schließen soll, sind erfindungsgemäß die Polflächen 18 der Polplatten 2; 3, die Gegenpolflächen 17 des Gegenpolstückes 11 und die

Stirnfläche 21 des Zwischenstückes 13 unter einem Anstellwinkel 21; 22 abgeschrägt ausgeführt. Der Anstellwinkel 22 ist für die Polflächen 18 der Polplatten 2; 3 und für die Gegenpolflächen 17 des Gegenpolstückes 11 in Schließrichtung 23 des Türflügels 8 ein spitzer Winkel von 1 bis 3 Grad, wodurch der Abstand zwischen den Polflächen 18 und Gegenpolflächen 17 in einer Stellung kurz vor der Schließposition des Türflügels 8 in der Türzarge 1 unterschiedlich ist, d.h. zwischen der Polfläche 18 der Polplatte 2 und der in Opposition hierzu stehenden Gegenpolfläche 17 des Gegenpolstückes 11 größer ist als der Abstand zwischen der Polfläche 18 der Polplatte 3 und der zu dieser in Opposition stehenden Gegenpolfläche 17 des Gegenpolstückes 11. Der Anstellwinkel 23 der Stirnfläche 21 des Zwischenstückes 13 ist als ein spitzer Winkel in Öffnungsrichtung des Türflügels 8 ausgeführt und beträgt gleichfalls 1 bis 3 Grad.

Mit dieser vorteilhaften Ausbildung der Polflächen 18, der Gegenpolflächen 17 und der Stirnfläche 21 des Zwischenstückes 13 wird erreicht, daß mit dem Wirksamwerden des magnetischen Feldes der schwenkbare Türflügel 8 gegen die Dichtkraft der Türdichtung 19 bei Überwindung der aus der Elastizität der Türdichtung 19 stammenden Dichtkraft in Schließstellung gelangt und der Türflügel sicher verschlossen werden kann. Durch diese Ausbildung der Polflächen 18, der Gegenpolflächen 17 und der Stirnfläche 21 wird der Türflügel geringfügig überzogen, d.h. Türzarge 1 und Türflügel 8 befinden sich nicht mehr in einer Fluchtlinie.

Die beschriebene Wirkung wird noch dadurch verstärkt, daß nach einer weiteren Ausgestaltung der Erfindung das elektrisch aktive Teil, bestehend aus Wicklung 7, Joch 6 und Polplatten 1; 2, in der der Halterung in der Türzarge 1 dienenden Rahmenkonstruktion 4 elastisch gelagert und hierfür ein Drucklager 25 vorgesehen ist. Gleichfalls ist auch das Gegenpolstück 11 elastich in dem hierfür vorgesehenen Rahmen 10 gehaltert.

Durch diese elastische Lagerung bzw. Halterung wird bewirkt, daß die Polflächen 18 und die Gegenpolflächen 17 vollständig nach Beaufschlagung durch ein magnetisches Feld aufliegen.

Eine weitere technische Maßnahme zur sicheren Positionierung des Gegenpolstückes 11 in der Schließphase in Schließstellung ist erfindungsgemäß vorgesehen an dem Gegenpolstück 11. Dieses weist einen nasenförmigen Vorsprung an der Seite des Gegenpolstückes 11 auf, die der Schließrichtung entgegengerichtet ist. Hierdurch wird erwirkt, daß die Polflächen 18 und die Gegenpolflächen 17 erst dann aufeinander sich bewegen können, sobald die Schließstellung erreicht ist.

Sobald bei der Schließvariante an der elektromagnetischen Wicklung 7 keine Spannung mehr anliegt oder bei der Öffnungsvariante durch Anlegen einer Spannung an der elektromagnetischen Wicklung 7 zur Erzeugung eines gleichpoligen Feldes das magnetische Feld als Haltekraft zusammenbricht und es wirkt lediglich noch ein Restmagnetismus, der den beweglichen Türflügel 8 in Schließstellung hält. Durch die frei werdende Dichtkraft der Türdichtung 19 oder durch ein leichtes Anstoßen des schwenkbaren Türflügels 8 kann dieser dann geöffnet werden, da die Rückhohlfeder 12, die am hinteren Schenkel des Rahmens 10 angeordnet ist, wirksam wird und das Zwischenstück 13 mit dem Gegenpolstück 11 durch die Rückhohlfeder 12 in eine Ausgangsposition gebracht wird, bei der das Zwischenstück 13 nicht mehr in den Freiraum 14 zwischen den Polplatten 2; 3 eingreift.

Der Vorteil der erfindungsgemäßen Lösung besteht darin, daß die Schließ- und Öffnungseinrichtung keinerlei bewegliche Teile aufweist, die einem Verschleiß unterliegen oder durch äußere Gewalteinwirkung zerstört werden können.

Die Betätigung der erfindungsgemäßen Einrichtung erfolgt entweder durch Anlegen einer Spannung an die elektromagnetische Wicklung 7 über eine Fernbedienung, sofern sich die Person, die die Türbetätigung betreibt, innerhalb des Gebäudes befindet, wo ein elektrischer Schalter für die Betätigung vorgesehen ist.

Eine weitere Möglichkeit des Betätigens der erfindungsgemäßen Schließ- und Öffnungseinrichtung durch berechtigte Personen, die den schwenkbaren Türflügel 8 von außen betätigen wollen, besteht darin, daß die Deaktivierung des elektromagnetischen Feldes entweder über einen nicht dargestellten Microschalter, der mechanisch betätigbar ist, erfolgt, wobei diese Betätigung beispielsweise über ein normales Zylinderschloß vorgenommen werden kann, oder über ein nicht dargestelltes Unterbrechungsrelais, das über eine elektronische Schaltung angesteuert wird, die mit einer deaktivierbaren Erkennungstechnik ausgestattet ist. Als Erkennungstechnik stehen bekannte Möglichkeiten, z. B. codierte Magnetkarten oder Transponder zur Verfügung.

Die Aktivierung der Schließ- und Öffnungseinrichtung erfolgt beispielsweise nach Rückfall des beweglichen Türflügels 8 in den Türanschlag 16 der Türzarge 1 sensorgesteuert automatisch.

### Aufstellung der verwendeten Bezugszeichen

- 1: Türzrage
- 2: Polplatte
- 3: Polplatte
- 4: Rahmenkonstruktion
- 5: Stulpblech
- 6: Joch
- 7: Wicklung
- 8: Türflügel
- 9: Stulpblech
- 10: Rahmen
- 11: Gegenpolstück
- 12: Rückhohlfeder
- 13: Zwischenstück
- 14: Freiraum
- 15: Schenkel
- 16: Einstellschraube
- 17: Gegenpolfläche
- 18: Polfläche
- 19: Türdichtung
- 20: Türanschlag
- 21: Stirnfläche
- 22: Anstellwinkel
- 23: Anstellwinkel
- 24: Schließrichtung
- 25: Drucklager

## Patentansprüche

1. Elektromagnetische Schließ- und Öffnungseinrichtung für schwenkbare Türflügel, bestehend aus einem, im montierten zustand, in einer Türzarge angeordneten, elektrisch aktiven Teil mit einer ein elektromagnetisches Feld aufbauenden, elektromagnetischen Wicklung und von zwei über ein Joch miteinander verbundenen ,flächenförmigen Polplatten sowie aus einem, in montierten zustand, in einem Türflügel angeordneten, u-förmig ausgebildeten und beweglich angeordneten, die Feldlinien des erzeugten Magnetfeldes schließenden Gegenpolstück, das ein die Gegenpolflächen desselben geringfügig überragendes Zwischenstück aufweist, wobei das Schließgegenstück aus einem mit einem Stulpblech (9) verbundenen Rahmen (10) besteht und darin ein U-förmig ausgebildetes und mit zwei Polflächen versehenes Gegenpolstück (11) beweglich angeordnet ist, wobei diese Polflächen den flächenförmigen Polen der Polplatten (2; 3) der Schließ- und Öffnungseinrichtung in Schließstellung gegenüber stehend positioniert sind, wobei zwischen den Polen des Gegenpolstückes (11) ein Zwischenstück (13) vorgesehen ist, das sich geringfügig über die Flächen dieser Pole in Richtung der flächenförmigen Pole der Polplatten (2; 3) erstreckt und über das Gegenpolstück (11) hinausragt, wobei sich das Zwischenstück (13) bei geschlossenem Türflügel (2) in einen Freiraum (14) zwischen den Polplatten (2; 3) eingreift, und wobei das Gegenpolstück (11) mit einer, sich in einem Schenkel (15) des Rahmens (10) des Schließgegenstückes abstützenden Rückhohlfeder (12) verbunden ist.

2. Einrichtung nach Anspruch 1, ***dadurch gekennzeichnet*, daß** in der Türzarge (1) die das elektromagnetische Feld aufbauende Schließ- und Öffnungseinrichtung und in dem beweglichen Türflügel (8) das Schließgegenstück vorgesehen sind.

3. Einrichtung nach Anspruch 1 und 2, ***dadurch gekennzeichnet*, daß** die Schließ- und Öffnungseinrichtung mit der elektromagnetischen Spule 7, die in Flachbauweise um ein Joch (6) gewickelt ausgeführt ist, wobei das Joch (6) mit zwei Polplatten (2; 3) verbunden ist, und die Spule (7) mit Joch (6) und Polplatten (2; 3) innerhalb einer Rahmenkonstruktion (4), die mit einem Stulpblech (5) verbunden ist, zu einer Baueinheit zusammengefaßt sind.

4. Einrichtung nach Anspruch 1 bis 3, ***dadurch gekennzeichnet*, daß** ein aus einem nichtmagnetischen Werkstoff bestehendes, die Gegenpolflächen (17) des Gegenpolstückes (11) geringfügig überragendes Zwischenstück (13) vorgesehen ist und entweder die zwei Gegenpolflächen (17) des U-förmig ausgebildeten Gegenpolstückes (11) in Schließrichtung (24) des beweglichen Türflügels (8) und das geringfügig über die Gegenpolflächen (17) des Gegepolstückes (11) hinausragende und sich in Richtung der Polflächen (17) der Polplatten (2; 3) mit der elektromagnetischen Wicklung (7) erstreckende Zwischenstück (13), und/oder die Polflächen (18) der Polplatten (2; 3) je einen Anstellwinkel (22; 23) aufweisen.

5. Einrichtung nach Anspruch 1 bis 4, **dadurch *gekennzeich*net, daß** das Gegenpolstück (11) als ein Permanentmagnet ausgebildet ist, ein die Gegenpolflächen (17) des Gegenpolstück (11) geringfügig überragendes Zwischenstück (13) aus einem nicht magnetischen Werkstoff besteht und entweder die zwei Gegenpolflächen (17) des U-förmig ausgebildeten Gegenpolstückes (11) in Schließrichtung (24) des beweglichen Türflügels (8) und ein sich geringfügig über die Gegenpolflächen (17) des Gegenpolstückes (13) hinausragendes und sich in Richtung der Polflächen (18) der Polplatten (2; 3) mit der elektromagnetischen Wicklung (7) erstreckendes Zwischenstück (13), und/oder die Polflächen (18) der Polplatten (2; 3) je einen Anstellwinkel (22; 23) aufweisen.

6. Einrichtung nach Anspruch 1 bis 5, **dadurch *gekennzeich*net, daß** die Polflächen (18) der Polplatten (2; 3), die senkrecht die Polplatten (2; 3) gegenüber den Gegenpolflächen (17) des Gegenpolstückes (11) begrenzen, gegenüber einer Normalen auf eine senkrechte Fläche der Türzarge (1) einen Anstellwinkel (22) aufweisen, der als ein spitzer Winkel in Schließrichtung (24) des Türflügels (8) ausgebildet ist und zwischen 1 und 5 Grad liegt.

7. Einrichtung nach Anspruch 1 bis 6, ***dadurch gekennzeichnet*, daß** die Gegenpolflächen (17) des Gegenpolstückes (11) gegenüber einer Normalen auf eine senkrechte Fläche des Türflügels (8) einen Anstellwinkel (22) aufweisen, der als ein spitzer Winkel in Schließrichtung (24) des Türflügels (8) ausgebildet ist und zwischen 1 und 5 Grad liegt.

8. Einrichtung nach Anspruch 1 bis 7, **dadurch *gekennzeich*net, daß** das in der Türzarge (1) angeordnete elektrisch aktive Teil, bestehend aus einer, ein elektromagnetisches Feld aufbauenden elektromagnetischen Wicklung (7) und aus zwei über ein Joch (6) miteinander verbundenen flächenförmigen Polplatten (2; 3) in der Türzarge (1) in Schließrichtung des beweglichen Türflügels (8) beweglich angeordnet ist, wobei ein elastisches Drucklager (25) an einem dem beweglichen Türflügel (8) abgewandten Ende des elektrisch aktiven Teils innerhalb der Türzarge (1) vorgesehen ist und das Stulpblech (5) hierzu eine entsprechende, die Bewegung des elektrisch aktiven Teils ermöglichende und gleichzeitig begrenzende Ausnehmung aufweist, die um eine Spaltbreite von wenigen mm größer ist als die Breite der das elektrisch aktive Teil begrenzenden und durch das Joch (6) verbundenen Polplatten (1; 2).

9. Einrichtung nach Anspruch 1 bis 8, ***dadurch gekennzeichnet*, daß** das elektrisch aktive Teil um das elastische Drucklager (25) drehbar angeordnet ist und ein Spiel in dem Stulpblech (5) von 0,5 bis 2,0 mm vorgesehen ist.

10. Einrichtung nach Anspruch 1 bis 9, **dadurch *gekennzeichnet,* daß** das beweglich angeordnete Gegenpolstück im dem Rahmen zur Aufnahme desselben elastisch gelagert ist und ein Spiel zur senkrechten Führung des Gegenpolstückes in dem im schwenkbaren Türflügel angeordneten Stulpblech (9) von 0,5 bis 2,0 mm vorgesehen ist.

11. Einrichtung nach Anspruch 1 bis 10, ***dadurch gekennzeichnet*, daß** das wahlweise das Gegenpolstück (11) der der Bewegungsrichtung des schwenkbarebn Türflügels abgewandten Polfläche oder die gegenüber positionierte Polplatte (1) mit einem nasenförmigen Vorsprung versehen ist.

12. Einrichtung nach Anspruch 1 bis 11, ***dadurch gekennzeichnet*, daß** die Schließ- und Öffnungseinrichtung türseitig in der Türzarge (1) in einer vorgegebenen Höhe für Türdrücker innerhalb einer Zargenausnehmung angeordnet ist, wobei das Stulpblech (5) in das Profil der Türzarge (1) eingelassen ist.

13. Einrichtung nach Anspruch 1 bis 12, **dadurch *gekennzeich*net, daß** das Stulpblech (5) eine Ausnehmung für die Polplatten (2; 3) einschließlich der elektromagnetischen Spule (7) aufweist, wobei die Polplatten (2; 3) geringfügig das Stulpblech (5) überragen.

14. Einrichtung nach Anspruch 1 bis 13, **dadurch *gekennzeich*net, daß** das Schließgegenstück türseitig in dem schwenkbaren Türflügel (8) in der gleichen Höhe wie die Schließ- und Öffnungseinrichtung innerhalb einer Ausnehmung im Profil des Türflügels (8) angeordnet ist.

15. Einrichtung nach Anspruch 1 bis 14, **dadurch *gekennzeich*net, daß** der Rahmen (12) mit dem Schließgegenstück mit dem Stulpblech (9) verbunden ist, das mit einer Ausnehmung für das Gegenpolstück (11) versehen ist und daß das Stulpblech (9) zargenseitig einen Abschluß mit dem Türprofil aufweist.

16. Einrichtung nach Anspruch 1 bis 15, ***dadurch gekennzeichnet*, daß** die Schließ- und Öffnungseinrichtung mit einer elektronischen Schaltung zwecks Spannungsbeaufschlagung der elektomagnetischen Spule (7) der Schließ- und Öffnungseinrichtung verbunden ist.

17. Einrichtung nach Anspruch 1 bis 16, ***dadurch gekennzeichnet*, daß** die elektronische Schaltung zur Beschaltung der Schließ- und Öffnungseinrichtung in Schließstellung des schwenkbaren Türflügels (8) im Bereich der Türzarge (1) bzw. des Türflügels (8) mit die selbsttätige Aktivierung der Schließ- und Öffnungseinrichtung erwirkenden Sensoren versehen ist.

18. Einrichtung nach Anspruch 1 bis 17, ***dadurch gekennzeichnet*, daß** für die Deaktivierung der elektronischen Schaltung für die Betätigung der Schließ- und Öffnungseinrichtung mechanisch betätigbare Sensoren oder eine elektronische Erkennungstechnik vorgesehen ist.

19. Einrichtung nach Anspruch 1 bis 18, ***dadurch gekennzeichnet*, daß** als Erkennungstechnik zur Deaktivierung der elektronischen Schaltung Transpondertechnik eingesetzt ist.

## Claims

1. An electromagnetic closing and opening device for swinging door leaves, consisting of an electrically active part arranged in a door frame when assembled, with an electromagnetic winding generating an electromagnetic field and two flat pole plates connected to each other by means of a yoke, and of a movable antipole piece closing the field lines of the generated magnetic field and arranged in a door leaf when assembled, which antipole piece has an intermediate piece projecting slightly from the antipole surfaces of the same, wherein the closing antipole consists of a frame (10) connected to a lap-jointed plate (9) and a U-shaped antipole piece (11), provided with two pole surfaces, is movably arranged in it, wherein these pole surfaces are positioned opposite the flat poles of the pole plates (2; 3) of the closing and opening device in the closing position, wherein an intermediate piece (13) is provided between the poles of the antipole piece (11), which intermediate piece extends to a slight extent over the surfaces of these poles in the direction of the flat poles of the pole plates (2; 3) and projects form the antipole piece (11), wherein the intermediate piece (13) engages in an open space (14) between the pole plates (2; 3) when the door leaf (2) is closed, and wherein it is connected to a recuperating spring (12) supported in a member (15) of the frame (10) of the closing counter-piece.

2. The device according to Claim 1, **characterised in that** the closing and opening device generating the electromagnetic field is provided in the door frame (1) and the closing counter-piece is provided in the moving door leaf (8).

3. The device according to Claim 1 and 2, **characterised in that** the closing and opening device is connected to the electromagnetic coil (7), which has a flat design and is wound round a yoke (6), wherein the yoke (6) is connected to two pole plates (2; 3), and wherein the coil (7), with the yoke (6) and pole plates (2; 3) are combined within a frame structure (4), connected to a lap-jointed plate (5), to form one structural unit.

4. The device according to Claims 1 to 3, **characterised in that** an intermediate piece (13), consisting of a non-magnetic material and slightly projecting from the antipole surfaces (17) of the antipole piece (11), is provided, and **in that** either the two antipole surfaces (17) of the U-shaped antipole piece (11) in the closing direction (24) of the moving door leaf (8) and the intermediate piece (13) projecting slightly from the antipole surfaces (17) of the antipole piece (11), and extending in the direction of the pole surfaces (17) of the pole plates (2; 3) with the electromagnetic winding (7), and/or the pole surfaces (18) of the pole plates (2; 3), each have an angle of incidence (22; 23).

5. The device according to Claims 1 to 4, **characterised in that** the antipole piece (11) is designed as a permanent magnet, **in that** an intermediate piece (13) slightly projecting from the antipole surfaces (17) of the antipole piece (11) consists of a non-magnetic material, and **in that** either the two antipole surfaces (17) of the U-shaped antipole piece (11) in the closing direction (24) of the moving door leaf (8) and the intermediate piece (13) projecting slightly from the antipole surfaces (17) of the antipole piece (11), and extending in the direction of the pole surfaces (17) of the pole plates (2; 3) with the electromagnetic winding (7), and/or the pole surfaces (18) of the pole plates (2; 3), each have an angle of incidence (22; 23).

6. The device according to Claims 1 to 5, **characterised in that** the pole surfaces (18) of the pole plates (2; 3), which perpendicularly delimit the pole plates (2; 3) from the antipole surfaces (17) of the antipole piece (11), have an angle of incidence (22) to a line normal to a vertical surface of the door frame (1), which angle is designed as an acute angle in the closing direction (24) of the door leaf (8) and is between 1 and 5 degrees.

7. The device according to Claims 1 to 6, **characterised in that** the antipole surfaces (17) of the antipole piece (11) have an angle of incidence (22) to a line normal to a vertical surface of the door leaf (8), which angle is designed as an acute angle in the closing direction (24) of the door leaf (8) and is between 1 and 5 degrees.

8. The device according to Claims 1 to 7, **characterised in that** the electrically active part arranged in the door frame (1), consisting of an electromagnetic winding (7) generating an electromagnetic field and of two flat pole plates (2; 3) connected to each other by means of a yoke (6), is movably arranged in the door frame (1) in the closing direction of the moving door leaf (8), wherein an elastic thrust bearing (25) is provided at one end of the electrically active part facing away from the moving door leaf (8) inside the door frame (1), and **in that** lap-jointed plate (5) has for this purpose a suitable recess making possible, and at the same time limiting, the movement of the electrically active part, which recess is larger by a gap width of a few mm than the width of the pole plates (1; 2) delimiting the electrically active part and connected by means of the yoke (6).

9. The device according to Claims 1 to 8, **characterised in that** the electrically active part is rotatably arranged around the elastic thrust bearing (25) and **in that** a clearance of 0.5 to 2.0 mm is provided in the lap-jointed plate (5).

10. The device according to Claims 1 to 9, **characterised in that** the movably arranged antipole piece is elastically mounted in the frame for receiving the same, and **in that** a clearance of 0.5 to 2.0 mm is provided in the lap-jointed plate (9) arranged in the swinging door leaf.

11. The device according to Claims 1 to 10, **characterised in that** the antipole piece (11) of the pole surface facing away from the direction of movement of the swinging door leaf or optionally the pole plate (1) positioned opposite it is provided with a nose-shaped projection.

12. The device according to Claims 1 to 11, **characterised in that** the closing and opening device is arranged on the door side in the door frame (1) at a predetermined height of the door handle inside a frame recess, wherein the lap-jointed plate (5) is let into the profile of the door frame (1).

13. The device according to Claims 1 to 12, **characterised in that** the lap-jointed plate (5) has a recess for the pole plates (2; 3), including the electromagnetic coil (7), wherein the pole plates (2; 3) project slightly from the lap-jointed plate (5).

14. The device according to Claims 1 to 13, **characterised in that** the closing counter-piece is arranged on the door side in the swinging door leaf (8) at the same height as the closing and opening device inside a recess in the profile of the door leaf (8).

15. The device according to Claims 1 to 14, **characterised in that** the frame (12) is connected to the closing counter-piece with the lap-jointed plate (9), which is provided with a recess for the antipole piece (11), and **in that** the lap-jointed plate (9) has on the frame side a termination with the door profile.

16. The device according to Claims 1 to 15, **characterised in that** the closing and opening device is connected to an electronic circuit for the purpose of applying voltage to the electromagnetic coil (7) of the closing and opening device.

17. The device according to Claims 1 to 16, **characterised in that** the electronic circuit is provided with sensors effecting the automatic activation of the closing and opening device for switching the closing and opening device in the closing position of the swinging door leaf (8) in the region of the door frame (1) or the door leaf (8).

18. The device according to Claims 1 to 17, **characterised in that** sensors that can be mechanically actuated or an electronic detection technology is/are provided for deactivating the electronic circuit for actuating the closing and opening device.

19. The device according to Claims 1 to 18, **characterised in that** transponder technology is used as detection technology for deactivating the electronic circuit.

## Revendications

1. Dispositif d'ouverture et de fermeture électromagnétique pour des battants de porte pivotants, consistant en un élément électriquement actif, disposé en position montée dans un dormant, avec un enroulement électromagnétique créant un champ électromagnétique et deux joues magnétiques planiformes reliées entre elles par une culasse, ainsi qu'en une pièce antipolaire, disposée en position montée dans un battant de porte, conçue en forme de U et disposée de façon mobile, fermant les lignes de flux du champ magnétique créé, comportant une pièce intercalaire saillant légèrement par-dessus les surfaces antipolaire de celle-ci, le pendant de fermeture consistant dans un cadre (10) relié avec un embouti (9) et une pièce antipolaire (11) conçue en forme de U et munie de deux surfaces polaires étant disposée de façon mobile dans ce dernier, lesdites surfaces polaires étant positionnées debout à l'opposée des pôles planiformes des joues magnétiques (2 ; 3) du dispositif d'ouverture et de fermeture en position de fermeture, entre les pôles de la pièce antipolaire (11) étant prévue une pièce intercalaire (13) s'étendant légèrement par-dessus les surfaces desdits pôles en direction des pôles planiformes des joues magnétiques (2 ; 3) et saillant par-dessus la pièce antipolaire (11), lorsque le battant de porte (2) est fermé, la pièce intercalaire (13) s'engageant dans un espace libre (14) entre les joues magnétiques (2; 3) et étant reliée avec un ressort de rappel (12) s'appuyant dans une branche (15) du cadre (10) du pendant de fermeture.

2. Dispositif selon la revendication 1, **caractérisé en ce que** dans le dormant (1) est prévu le dispositif de fermeture et d'ouverture créant le champ électromagnétique et dans le battant de porte mobile (8) est prévu le pendant de fermeture.

3. Dispositif selon la revendication 1 et 2, **caractérisé en ce que** le dispositif de fermeture et d'ouverture avec la bobine électromagnétique (7), qui est réalisée en montage de composants plats en étant enroulée autour d'une culasse (6), la culasse (6) étant reliée avec deux joues magnétiques (2 ; 3), et la bobine (7) avec culasse (6) et joues magnétiques (2 ; 3) sont regroupés en une unité dans une structure à cadre (4), qui est reliée avec un embouti (5).

4. Dispositif selon la revendication 1 à 3, **caractérisé en ce qu'**il est prévu une pièce intercalaire (13) consistant dans une matière non magnétique, saillant légèrement par dessus les surfaces antipolaires (17) de la pièce antipolaire (11) et **en ce que** soit les deux surfaces antipolaires (17) de la pièce antipolaire (11) conçue en forme de U en direction de fermeture (24) du battant de porte mobile (8) et la pièce intercalaire (13) saillant légèrement par-dessus les surfaces antipolaires (17) de la pièce antipolaire (11) et s'étendant en direction des surfaces polaires (17) des joues magnétiques (2 ; 3) avec l'enroulement électromagnétique (7) et/ou les surfaces polaires (18) des joues magnétiques (2 ; 3) comportent chacune un angle d'incidence (22 ; 23).

5. Dispositif selon la revendication 1 à 4, **caractérisé en ce que** la pièce antipolaire (11) est conçue sous la forme d'un aimant permanent, **en ce qu'**une pièce intercalaire (13) saillant légèrement par dessus les surfaces antipolaires (17) de la pièce antipolaire (11) est en une matière non magnétique et, soit les deux surfaces antipolaires (17) de la pièce antipolaire (11) conçue en forme de U, en direction de fermeture (24) du battant de porte mobile (8) et une pièce intercalaire (13) saillant légèrement par-dessus les surfaces antipolaires (17) de la pièce antipolaire (13) et s'étendant en direction des surfaces polaires (18) des joues magnétiques (2 ; 3) avec l'enroulement électromagnétique (7) et/ou les surfaces polaires (18) des joues magnétiques (2 ; 3) présentent chacune un angle d'incidence (22 ; 23) .

6. Dispositif selon la revendication 1 à 5, **caractérisé en ce que** les surfaces polaires (18) des joues magnétiques (2 ; 3), qui délimitent à la verticale les joues magnétiques (2 ; 3) par rapport aux surfaces antipolaires (17) de la pièce antipolaire (11) présentent par rapport à une normale sur une surface verticale du dormant (1) un angle d'incidence (22) qui est conçu sous la forme d'un angle aigu en direction de fermeture (24) du battant de porte (8) et qui se situe entre 1 et 5 degrés.

7. Dispositif selon la revendication 1 à 6, **caractérisé en ce que** les surfaces antipolaires (17) de la pièce antipolaire (11) présentent par rapport à une normale sur une surface verticale du battant de porte (8) un angle d'incidence (22) qui est conçu sous la forme d'un angle aigu en direction de fermeture (24) du battant de porte (8) et qui se situe entre 1 et 5 degrés.

8. Dispositif selon la revendication 1 à 7, **caractérisé en ce que** l'élément électriquement actif disposé dans le dormant (1), consistant en un enroulement électromagnétique (7) créant un champ électromagnétique et en deux joues magnétiques (2 ; 3) planiformes reliées entre elles par l'intermédiaire d'une culasse (6) est disposé de façon mobile dans le dormant (1), en direction de fermeture du battant de porte mobile (8), un palier de butée (25) élastique étant prévu sur une extrémité opposée au battant de porte mobile (8) de l'élément électriquement actif, à l'intérieur du dormant (1) et l'embouti (5) comportant à cet effet un évidement correspondant, permettant et limitant simultanément le déplacement de l'élément électriquement actif, qui d'une largeur d'entrefer est supérieur de quelques mm seulement à la largeur des joues magnétiques (2 ; 3) limitant l'élément électriquement actif et reliées par la culasse (6).

9. Dispositif selon la revendication 1 à 8, **caractérisé en ce que** l'élément électriquement actif est disposé de façon mobile en rotation autour du palier de butée (25) élastique et **en ce que** dans l'embouti (5), il est prévu un jeu de 0,5 à 2,0 mm.

10. Dispositif selon la revendication 1 à 7, **caractérisé en ce que** la pièce antipolaire disposée de façon mobile est logée élastiquement dans le cadre pour réceptionner ce dernier et **en ce qu'**il est prévu un jeu de 0,5 à 2,0 mm pour le guidage vertical de la pièce antipolaire dans l'embouti (9).

11. Dispositif selon la revendication 1 à 10, **caractérisé en ce que**, au choix, la pièce antipolaire (11) de la surface polaire opposée à la direction de déplacement du battant de porte mobile ou la plaque polaire (1) positionnée à l'opposée est munie d'une saillie en forme de tenon.

12. Dispositif selon la revendication 1 à 11, **caractérisé en ce que** le dispositif de fermeture et d'ouverture est disposé côté porte dans le dormant (1), à une hauteur prédéfinie pour des poignées de porte à l'intérieur d'un évidement dans le dormant, l'embouti (5) étant incorporé dans le profil du dormant (1).

13. Dispositif selon la revendication 1 à 12, **caractérisé en ce que** l'embouti (5) comporte un évidement pour les joues magnétiques (2 ; 3), y compris la bobine électromagnétique (7), les joues magnétiques (2 ; 3) saillant légèrement par dessus l'embouti (5).

14. Dispositif selon la revendication 1 à 13, **caractérisé en ce que** le pendant de fermeture est disposé côté porte dans le battant de porte mobile (8), à la même hauteur que le dispositif de fermeture et d'ouverture dans un évidement dans le profil du battant de porte (8).

15. Dispositif selon la revendication 1 à 14, **caractérisé en ce que** le cadre (12) avec le pendant de fermeture est relié avec l'embouti (9), qui est muni d'un évidement pour la pièce antipolaire (11) et **en ce que** l'embouti (9) comporte côté dormant une terminaison avec le profil de porte.

16. Dispositif selon la revendication 1 à 15, **caractérisé en ce que** le dispositif de fermeture et d'ouverture est relié avec un circuit électronique, pour appliquer une tension sur la bobine électromagnétique (7) du dispositif de fermeture et d'ouverture.

17. Dispositif selon la revendication 1 à 16, **caractérisé en ce que**, pour la connexion du dispositif de fermeture et d'ouverture en position de fermeture du battant de porte mobile (8), le circuit électronique est muni dans la zone du dormant (1) ou du battant de porte (8) de capteurs provoquant l'activation automatique du dispositif de fermeture et d'ouverture.

18. Dispositif selon la revendication 1 à 17, **caractérisé en ce que** pour la désactivation du circuit électronique pour la manoeuvre du dispositif de fermeture et d'ouverture, il est prévu des capteurs à manoeuvre mécanique ou une technique de reconnaissance électronique.

19. Dispositif selon la revendication 1 à 18, **caractérisé en ce que** la technique de transpondeurs est utilisée pour la désactivation du circuit électronique.
